# EUROPÄISCHE PATENTSCHRIFT

(11) **EP 1 854 758 B1**
(45) Veröffentlichungstag und Bekanntmachung des Hinweises auf die Patenterteilung: **18.11.2015**
(21) Anmeldenummer: 07004218.9
(22) Anmeldetag: 01.03.2007
(51) Int. Cl.: B66B 13/28

(54) **Aufzugfahrkorb**
Lift cage
Cabine d'ascenseur

(30) Priorität: 13.05.2006 DE 102006022407
(43) Veröffentlichungstag der Anmeldung: 14.11.2007
(73) Patentinhaber: W+W Aufzugkomponenten GmbH u. Co. KG, 40233 Düsseldorf (DE)
(72) Erfinder: Wallraff, Andreas, 41472 Neuss (DE); Wallraff, Georg, 41469 Neuss (DE)
(74) Vertreter: Sroka, Peter-Christian

(56) Entgegenhaltungen:
- WO-A-02/10053
- WO-A-2005/092774
- WO-A-2005/121015
- DE-C1- 10 115 990
- JP-A- 5 319 746
- US-A- 6 095 288

## Beschreibung

Die Erfindung betrifft einen Aufzugfahrkorb mit einer dreiteiligen Teleskop-Fahrkorbschürze gemäß dem Oberbegriff des Patentanspruchs 1.

Ein derartiger Aufzugfahrkorb mit einer zweiteiligen Teleskop-Fahrkorbschürze ist im wesentlichen beschrieben in der JP 05 319746 A, da die Verwendung von drei statt zwei Teleskopelementen eine von mehreren naheliegenden Möglichkeiten ist.

Fahrkorbschürzen in Aufzuganlagen haben die Funktion, zu verhindern, dass Personen im Falle eines zwischen zwei Etagen stehen gebliebenen Aufzugfahrkorbs in den Aufzugschacht fallen und dabei Schaden nehmen, wenn zur Befreiung von Personen die Fahrkorbtür geöffnet wird. Aus diesem Grund ist an der Unterseite des Fahrkorbs eine Schürze angebracht. Dies wird beispielsweise in der DIN EN 81-1, 8.4:1998 mit einer Schürzen-Mindesthöhe von 750 mm gefordert. Es existieren verschiedene Ausführungen von Fahrkorbschürzen. Wie in der DIN-EN 81-21 vom Mai 2003 beschrieben, gibt es starr mit dem Fahrkorb verbundene Fahrkorbschürzen, welche den Nachteil mit sich bringen, dass die Aufzuganlage eine entsprechend tiefe Schachtgrube aufweisen muss, wenn sich der Fahrkorb in der untersten Haltestellung befindet.

Eine Verbesserung wird mit verschwenkbaren Fahrkorbschürzen gemäß DE 101 15 990 C1 erreicht, welche zwischen einer Position parallel zum Fahrkorbboden in eine Position senkrecht zum Fahrkorbboden verschwenkbar sind. Ein Aufzugfahrkorb mit einer motorisch verschwenkbaren Fahrkorbschürze ist beispielsweise in der DE 103 57 035 A1 beschrieben. Es sind ferner Aufzugfahrkörbe mit verschwenkbaren Fahrkorbschürzen bekannt, welche mittels eines Elektromagneten in der Position parallel zum Fahrkorb gehalten werden. Weiterhin sind Aufzugfahrkörbe mit faltbaren Fahrkorbschürzen bekannt. Ein Aufzugfahrkorb mit einer Fahrkorbschürze nach Art eines Scherengitters ist in der DE 203 13 911 U1 beschrieben. Der Entwurf der DIN EN 81-21 sieht vor, dass faltbare Fahrkorbschürzen in der gefalteten Stellung verriegelt sein müssen.

In der FR 2 841 886 A1 und der WO 2005/121015 A beschriebene Teleskop-Fahrkorbschürzen eines Aufzugfahrkorbs mit drei teleskopierbaren Platten befinden sich im Regelfall im ausgefahrenen Zustand. Wenn der Fahrkorb die unterste Etage erreicht, setzt die Teleskopschürze auf dem Schachtboden auf und wird durch die Bewegung des Fahrkorbs in den eingefahrenen Zustand zusammengeschoben. Infolge der geringen Höhe der eingefahrenen Schürze ist es den Aufzugfirmen und Architekten möglich, bei Neuanlagen die Schachtgrubentiefe wesentlich zu verringern. Ebenso ist eine Nachrüstung zur Erhöhung der Sicherheit bei bestehenden Aufzuganlagen mit geringer Schachtgrubentiefe möglich. Bei dieser bekannten Teleskopschürzen ist jedoch nachteilig, dass zum Einen durch den Aufprall auf den Schachtboden und das Zusammenschieben der einzelnen teleskopierbaren Platten eine Lärmbelästigung für die Fahrgäste entsteht und zum Anderen, dass bei jedem Zusammenschieben ein Verschleiß der mechanischen Komponenten der teleskopierbaren Schürze auftritt, welcher bei häufiger Nutzung des Aufzug beispielsweise in einem Kaufhaus oder Bürogebäude zu einem Defekt führen kann. Dies führt in ebenfalls nachteiliger Weise zu entsprechend kurzen Wartungsintervallen.

Die EP 1 118 576 A2 beschreibt einen Aufzugfahrkorb mit einer Fahrkorbschürze, die als Teleskopschürze ausgebildet ist, deren einzelne Bestandteile vergleichbar mit der Fahrkorbschürze gemäß FR 2 841 886 A1 bei Auftreffen auf den Schachtboden oder mit Hilfe besonderer Antriebe ineinander oder nebeneinander verschoben werden. Beim Hochfahren des Fahrkorbes fallen die einzelnen Teile entweder schwerkraftbedingt , durch Federbeaufschlagung oder durch anderen Betätigungen wieder in ihre ausgefahrene Stellung. Bei großen Schürzenteilen ist vorgesehen, diese stets deaktiviert und in einer im wesentlichen waagerechten Ausrichtung in beliebiger mechanischer oder elektrischer Weise, z.B. mittels eines Haltemagneten in Schachtgrubenposition zu halten, wobei derart ausgebildete Schürzenteile nur im Bedarfsfall aktiviert werden, beispielsweise durch Schwerkraft oder dadurch, dass ein verwendeter Haltemagnet spannungslos geschaltet wird. Nach einer solchen Aktivierung besteht die Tendenz einer Lärmbelästigung, wenn große Schürzenteile beim Hochfahren des Fahrkorbes wieder in die ausgefahrene Stellung fallen.

Die in der JP 05 319746 A beschriebene Teleskop-Fahrkorbschürze hat den Vorteil, dass die geforderte Mindesthöhe von 750 mm mit zwei teleskopartig zusammenschiebbaren Teleskopelemente erreicht werden kann.
Bei dieser Fahrkorbschürze ist das untere Teleskopelement mittels eines handbetätigten Seils, das über ein im oberen Bereich der Fahrkorbschürze befindliche Rolle geführt ist, aus dem ausgefahrenen Zustand hochziehbar, wobei in dem hochgezogenen Zustand des unteren Teleskopelements zwei an der Oberseite desselben befindliche Verriegelungszapfen schnapperartig in im oberen Bereich der Fahrkorbschürze befindliche Verriegelungselemente einrasten, um die Fahrkorbschürze in dem eingefahrenen Zustand zu verriegeln. Zum Ausfahren der Fahrkorbschürze werden die beiden Verriegelungseinheiten jeweils unabhängig voneinander gelöst, wobei das Seil nur verzögert freigegeben werden darf, damit sichergestellt ist, dass die Bedienungsperson durch die Ausfahrbewegung des Schürzenelementes nicht zu Schaden kommt. Es könnte nämlich der Fall eintreten, dass die Bedienungsperson eine Verletzung am Fuß erleidet, wenn sie beim Herunterlassen der Fahrkorbschürze ihren Fuß unachtsam in den Fahrstuhlschacht hineinragen lässt. Bei unsachgemäßer Handhabung des Seiles besteht jedoch die Gefahr, dass die Schürze ungebremst nach unten fällt, was zu Verletzungen einer Bedienungsperson und zu Beschädigungen der Fahrkorbschürze führen kann.

Der Erfindung liegt die Aufgabe zugrunde, eine gegenüber den bekannten Fahrkorbschürzen verbesserte Teleskop-Fahrkorbschürze zu schaffen.

Diese Aufgabe wird gelöst mit den Merkmalen des Kennzeichens des Patentanspruchs 1, indem mittels des Dämpfungselementes eine schnelle und gefährdende Ausfahrbewegung verhindert wird und nur ein Entriegelungselement zur Entriegelung der Verriegelungsvorrichtung zu betätigen ist.

Bei Vorhandensein von mindestens zwei Entriegelungselementen, die über eine mechanische Verbindung mit der Verriegelungsvorrichtung zusammenwirken, kann durch Betätigung nur eines Entriegelungselementes die Verriegelungsvorrichtung entriegelt werden, wodurch einerseits die Bedienung erleichtert wird und andererseits auch ein Kippen und damit mögliches Blockieren eines ausfahrbaren Teleskopelementes verhindert wird, was dann der Fall sein könnte, wenn zwei im Abstand voneinander liegende Verriegelungseinheiten jeweils unabhängig voneinander entriegelt werden müssen.

In Übereinstimmung mit JP 05 319 746 A besteht ein Grundgedanke der Erfindung darin, eine mehrteilige, insbesondere dreiteilige Teleskop-Fahrkorbschürze derart auszugestalten, dass die im Normalfall eingezogene Schürze nur im Bedarfsfall manuell ausgefahren wird. Im Fall eines Stehenbleibens des Aufzuges und nicht bündiger Stellung des Fahrkorbausstiegs mit der Haltestelle soll die Schürze eingefahren sein. Aus diesem Grund weist die Fahrkorbschürze eine Verriegelungsvorrichtung auf, welche die Fahrkorbschürze im eingefahrenen Zustand gegen ein Ausfahren verriegelt. Im Bedarfsfall kann die Schürze von einem fachkundigen Bediener, welcher die eingeschlossenen Fahrgäste befreit, heruntergelassen werden, so dass sie in den ausgefahrenen Zustand übergeht. Anschließend können die Fahrgäste den Fahrkorb gefahrlos verlassen. Es muss jedoch sichergestellt sein, dass der Bediener durch die Ausfahrbewegung der Schürzenelemente nicht zu Schaden kommt. Es könnte nämlich der Fall eintreten, dass der Bediener eine Verletzung am Fuß erleidet, wenn er seinen Fuß unachtsam in den Fahrstuhlschacht hereinragen lässt und gleichzeitig die Schürze herunterlässt. Um dies zu vermeiden, weist die erfindungsgemäße Fahrkorbschürze ein Dämpfungselement auf, welches die Bewegung vom eingefahrenen in den ausgefahrenen Zustand bremst und damit eine schnelle und gefährdende Ausfahrbewegung verhindert.

Das an dem Aufzugfahrkorb befestigte obere Teleskopelement als nicht verschiebbares Basiselement überdeckt im eingefahrenen Zustand der Fahrkorbschürze die anderen verschiebbaren Teleskopelemente. Das Restrisiko, dass eingeschlossene Personen bei nicht bündig stehendem Fahrkorb versuchen, sich selbst zu befreien, kann ferner durch entsprechende mehrsprachige und durch Piktogramme unterstützte Wamhinweise, welche an der Innenseite aller Schachtüren in unmittelbarer Nähe der Schachtürentriegelung und an der Fahrkorbschürze gut sichtbar angeordnet werden, erheblich minimiert werden.

Das Dämpfungselement sollte vorzugsweise mit dem Basiselement und dem untersten Teleskopelement verbunden sein, damit die gesamte Ausfahrbewegung gebremst wird. Es ist auch denkbar, dass Dämpfungselemente zwischen den einzelnen Teleskopelementen angeordnet sind. Das Dämpfungselement ist vorteilhafterweise mit dem Basiselement oder dem untersten Teleskopelement verschwenkbar verbunden, insbesondere wenn das Dämpfungselement nicht parallel zur Ausfahrrichtung angeordnet ist. In bevorzugten Ausführungen umfasst das Dämpfungselement einen Hydraulik- oder Pneumatikzylinder.

Bevorzugt hat jedes Verriegelungselement einen Haken, welcher im verriegelten Zustand mit einem Zapfen des Verriegelungsorgans zusammenwirkt.

Das Entriegelungselement kann insbesondere am Basiselement angeordnet sein, da dieses im Regelfall im eingefahrenen Zustand der Fahrkorbschürze die anderen Teleskopelemente verdeckt. Zur manuellen Entriegelung kann das Entriegelungselement mittels eines Mehrkantschlüssels, insbesondere eines normgerechten Dreikantschlüssels für Aufzugschachttüren, betätigbar sein.

In einer besonders bevorzugten Ausgestaltung sind das Entriegelungselement und das Verriegelungselement in einem insbesondere federbelasteten Mehrkantschloss, insbesondere Dreikantschloss, zusammengeführt.

Bevorzugt weist die Fahrkorbschürze des Aufzugfahrkorbs mindestens zwei Entriegelungselemente auf, welche über die mechanische Verbindung, insbesondere über ein Gestänge, mit der Verriegelungsvorrichtung zusammenwirken. Die Entriegelungselemente können am Basiselement senkrecht zur Ausfahrrichtung im Abstand voneinander angeordnet sein. Dies ist vorteilhaft, um dem Bediener die Arbeit dahingehend zu erleichtern, dass er nur das ihm am nächsten liegende Entriegelungselement betätigen muss, um die Verriegelungsvorrichtung zu entriegeln. Er braucht die Schachttür nur minimal zu öffnen, beispielsweise nur um einen Spalt von ca. 15 cm Breite, weil es auf Grund der Anordnung der Entriegelungselemente unerheblich ist, ob es sich um eine links-, recht- oder zentralschließende Schachtüre handelt. Vorzugsweise wird folglich ein Entriegelungselement im linken, eines im rechten und eines im mittleren Bereich des Basiselements angeordnet. Die Gefahr eines Sturzes des Bedieners in den Schacht wird somit minimiert.

Jedes Teleskopelement kann über zwei, vorzugsweise seitlich angeordnete Teleskopschiene mit jeweils dem unteren Teleskopelement verbunden sein. Durch diese Teleskopschienen, welche beispielsweise nach Art bekannter Schubladenauszüge gestaltet sein können, wird eine sichere Führung der Teleskopelemente erreicht. Es ist auch denkbar, dass das Dämpfungselement in den Schienen integriert ist.

Damit im ausgefahrenen Zustand nicht die gesamte Gewichtslast der Teleskopelemente auf den Schienen liegt, kann jedes Teleskopelement mindestens einen Anschlag aufweisen, welcher im ausgefahrenen Zustand der Fahrkorbschürze gegen einen Anschlag des jeweils darunter liegenden Teleskopelements anschlägt.

Um eine Bewegung des Fahrkorbes bei nicht eingefahrener Fahrkorbschürze und eingeschalteter Aufzuganlage zu verhindern, ist an der Schürze eine elektrische Überwachung montiert, und zwar vorzugsweise in Form eines am Basiselement in einer solchen Höhe angeordneten Schalters, dass dieser im eingefahrenen Zustand der Fahrkorbschürze von dem untersten Teleskopelement betätigbar ist.

Die Erfindung betrifft ferner einen Aufzugfahrkorb, der mit einer erfindungsgemäßen Fahrkorbschürze ausgerüstet ist. Der Aufzugfahrkorb kann zur Verhinderung eines Verschwenkens der Schürze und zur Stabilisierung mindestens eine Stützstrebe aufweisen, die mit ihrem einen Ende an der Unterseite oder Seitenwand des Aufzugfahrkorbs befestigt ist und deren anderes Ende an dem Basiselement befestigt ist.

Ein mögliches bevorzugtes Ausführungsbeispiel der Erfindung ist in den Figuren 1 bis 4 beschrieben. Es zeigen:
- Fig. 1: die Fahrkorbschürze eines Aufzugfahrkorbes in der Vorderansicht im eingefahrenen Zustand
- Fig. 2: die Fahrkorbschürze gemäß Fig. 1 im ausgefahrenen Zustand
- Fig. 3: die Fahrkorbschürze gemäß Fig. 1 in der Rückansicht
- Fig. 4: die Fahrkorbschürze gemäß Fig. 3 im ausgefahrenen Zustand

Die Figuren 1 bis 4 zeigen eine Fahrkorbschürze 1 in perspektivischer Darstellung. Die Fahrkorbschürze 1 weist ein plattenförmiges, bevorzugt aus Blech bestehendes Basiselement 10 sowie zwei weitere aus einem Metallblech hergestellte Teleskopelemente 11 und 12 auf. Im eingefahrenen Zustand (Fig.1) überdeckt das Basiselement 10 weitgehend die Teleskopelemente 11 und 12. Das Basiselement 10 ist mittels der Befestigungsvorrichtungen 17 sowie der Stützstrebe 14, welche ein Verschwenken der Schürze 1 verhindert und eine Stabilisierung bewirkt, an dem Aufzugfahrkorb 2 befestigt.

Im eingefahrenen Zustand greifen zwei am Basiselement 10 angeordnete und als Schwenkhaken ausgebildete Verriegelungselemente 3a und 3c in zwei am untersten Teleskopelement 12 angeordnete und als Zapfen ausgebildete Verriegelungsorgane 5a und 5c ein, wodurch der eingefahrene Zustand verriegelt ist. Zum Entriegeln der Verriegelung sind drei nur schematisch angedeutete Entriegelungselemente 16a, 16b und 16c vorgesehen. Die Entriegelungselemente 16a, 16b und 16c weisen ein Dreikantprofil auf und können mittels eines Dreikantschlüssels gegen die Kraft einer nicht dargestellten Feder von außen manuell betätigt werden. Durch drehende Betätigung der Entriegelungselemente 16a, 16b oder 16c werden die Schwenkhaken 3a und 3c verschwenkt und geben die Verriegelungsorgane 5a und 5c und somit die Teleskopelemente 11 und 12 frei. Das Entriegelungselement 16a und das Verriegelungselement 3a sowie das Entriegelungselement 16c und das Verriegelungselement 3c sind somit in jeweils einem federbelasteten Dreikantschloss zusammengeführt, wobei die Feder innerhalb des Dreikantschlosses angeordnet ist.

Die Verriegelungselemente 3a und 3c sind durch ein Gestänge 6 miteinander verbunden. Somit ist es möglich, dass nur eines der Entriegelungselemente 16a, 16b und 16c betätigt werden muss, um die Verriegelungsvorrichtung zu entriegeln. Das Entriegelungselement 16b ist über den Mitnehmer 19 mit dem Gestänge 6 mechanisch verbunden.

Wenn die Teleskopelemente 11 und 12 freigegeben sind, können sie sich durch die Schwerkraft nach unten bewegen. Sie werden hierbei durch schematisch angedeutete Teleskopschienen 15, welche sich an beiden Seiten der Teleskopelemente 10, 11 und 12 befinden, geführt. Damit die Ausfahrbewegung nicht zu schnell erfolgt, wird sie mittels eines als Dämpfungselement wirkenden Pneumatik- oder Hydraulikzylinders 4 gebremst. Dieser ist schwenkbar an dem untersten Teleskopelement 12 und mittels des Schwenklager 18 an dem Basiselement 10 ausgelenkt. Das unterste Teleskopelement 12 weist eine horizontal zur Ausfahrrichtung liegende Abschlussfläche 13 auf.

Die Teleskopelemente 11 und 12 fahren solange aus, bis die Anschläge 8a und 8b des Basiselements 10 und des Teleskopelements 11 gegen die Anschläge 9a und 9b der Teleskopelemente 11 und 12 zur Anlage kommen.

Um eine Bewegung des Fahrkorbes 2 bei nicht eingefahrener Fahrkorbschürze 1 und eingeschalteter Aufzuganlage zu verhindern, ist an der Fahrkorbschürze 1 eine elektrische Überwachung montiert. Hierzu dient ein am Basiselement 10 angeordnetes elektrisches Schaltelement 7, welches bei eingefahrener Fahrkorbschürze 1 durch das untere Teleskopelement 12 betätigt wird.

Die Verriegelungselemente 3a und 3c weisen jeweils eine Anschrägung 20a und 20c auf, welche es ermöglichen, dass beim manuellen Zurückbewegen der Teleskopelemente 11 und 12 die Verriegelungsorgane 5a und 5c wieder in die federbelasteten Dreikantschlösser automatisch einrasten können.

## Patentansprüche

1. Aufzugfahrkorb mit einer dreiteiligen Teleskop-Fahrkorbschürze (1) mit
- drei im wesentlichen plattenförmigen Teleskopelementen (10, 11, 12), welche aus einem eingefahrenen Zustand in einen ausgefahrenen Zustand und wieder zurück überführbar sind, wobei das obere Teleskopelement ein nicht verschiebbar an dem Aufzugsfahrkorb (2) befestigtes Basiselement (10) ist, welches im eingefahrenen Zustand der Fahrkorbschürze die anderen verschiebbar zum Basiselement angeordneten Teleskopelemente im Wesentlichen überdeckt,
- einer manuell betätigbaren, die Fahrkorbschürze im eingefahrenen Zustand gegen ein Ausfahren verriegelnden Verriegelungsvorrichtung, die mindestens ein Verriegelungselement (3a bzw. 3c), welches an dem Basiselement (10) befestigt ist, und mindestens ein Verriegelungsorgan (5a bzw. 5c) umfasst, welches am untersten Teleskopelement (11) angeordnet ist und im verriegelten Zustand der Fahrkorbschürze (1) mit dem Verriegelungselement (3a bzw. 3c) im Eingriff ist, und
- einem Element zur Beeinflussung der Ausfahrbewegung der Fahrkorbschürze,
**dadurch gekennzeichnet, dass** das Element zur Beeinflussung der Ausfahrbewegung der Fahrkorbschürze (1) ein die Ausfahrbewegung abbremsendes Dämpfungselement (4) ist und dass mindestens ein Entriegelungselement (16) zur Entriegelung der Verriegelungsvorrichtung vorgesehen ist.

2. Aufzugfahrkorb nach Anspruch 1, **dadurch gekennzeichnet, dass** das Dämpfungselement (4) mit dem Basiselement (10) und mit dem untersten Teleskopelement (2) verbunden ist.

3. Aufzugfahrkorb nach Anspruch 2, **dadurch gekennzeichnet, dass** das Dämpfungselement (4) mit dem Basiselement (10) oder dem untersten Teleskopelement (12) schwenkbar verbunden ist.

4. Aufzugfahrkorb nach einem der Ansprüche 1 bis 3, **dadurch gekennzeichnet, dass** das Dämpfungselement (4) einen Hydraulik- oder einen Pneumatikzylinder umfasst.

5. Aufzugfahrkorb nach Anspruch 1, **dadurch gekennzeichnet, dass** jedes Verriegelungselement (3a bzw. 3c) als Schwenkhaken ausgebildet ist, der im verriegelten Zustand mit einem als Zapfen ausgebildeten Verriegelungsorgan (5a bzw. 5c) zusammenwirkt.

6. Aufzugfahrkorb nach einem der Ansprüche 1 bis 5, **dadurch gekennzeichnet, dass** ein Entriegelungselement am Basiselement (10) angeordnet ist.

7. Aufzugfahrkorb nach einem der Ansprüche 1 bis 6, **dadurch gekennzeichnet, dass** Entriegelungselemente (16a, 16b, 16c) in seitlichem Abstand voneinander am Basiselement (10) angeordnet sind.

8. Aufzugfahrkorb nach Anspruch 1, **dadurch gekennzeichnet, dass** das unterste Teleskopelement (12) eine horizontal zur Ausfahrrichtung liegende Abschlussfläche (13) aufweist.

9. Aufzugfahrkorb nach Anspruch 1, **dadurch gekennzeichnet, dass** jedes Teleskopelement (10, 11) mindestens einen Anschlag (8) aufweist, welcher im ausgefahrenen Zustand des Aufzugsfahrkorbs (1) gegen einen Anschlag (9) des jeweils darunter liegenden Teleskopelementes (11, 12) anschlägt.

10. Aufzugfahrkorb nach Anspruch 1, **gekennzeichnet durch** einen am Basiselement (10) in einer solchen Höhe angeordneten elektrischen Schaltelementes (7), dass dieses im eingefahrenen Zustand des Aufzugsfahrkorbs (1) von dem untersten Teleskopelement (12) betätigbar ist.

11. Aufzugfahrkorb nach Anspruch 10, **dadurch gekennzeichnet, dass** das Entriegelungselement (16) und das Verriegelungselement (3a bzw. 3c) in einem insbesondere federbelasteten Mehrkantschloss, insbesondere Dreikantschloss, zusammengeführt sind.

12. Aufzugfahrkorb (1) nach Anspruch 11, **dadurch gekennzeichnet, dass** er mindestens zwei Entriegelungselemente (16) aufweist, welche über eine mechanische Verbindung (6) derart mit der Verriegelungsvorrichtung zusammenwirken, dass durch Betätigung eines Entriegelungselementes die Verriegelungsvorrichtung entriegelt wird.

13. Aufzugfahrkorb nach Anspruch 7, **dadurch gekennzeichnet, dass** jedes Teleskopelement (10, 11) über zwei, vorzugsweise seitlich angeordnete Teleskopschienen (15) mit jeweils dem unteren Teleskopelement (11, 12) verbunden ist.

## Claims

1. Elevator cage with a three-part telescoping cage apron (1) containing
- three essentially plate-shaped telescoping elements (10, 11, 12), which are movable from a retracted position into an extended condition, whereby the upper telescoping element is a basis element (10) fixed unmovably to the elevator cage (2), which basis element in the retracted condition of the elevator cage apron essentially overlaps the other telescoping elements which are movable relatively to the basis element
- a manually operated locking device, which interlocks the cage apron in the retracted condition and contains at least one locking element (3a and 3c, respectively) fixed to the basis element, and at least one locking unit (5a and 5c, respectively), which is fixed to the lowermost telescoping element (11) and which in the locked condition of the cage apron (1) meshes with the locking element (3a and 3c, respectively) and
- an element which affects the moving out motion of the cage apron
**characterised in that** the element for affecting the moving out motion of the cage apron is a damping element (4) which slows down the moving out motion of the cage apron and that at least one unlocking element (16) is provided for unlocking the locking unit.

2. Elevator cage according to claim 1, **characterised in that** the damping element (4) is connected with the basis element (10) and the lowermost telescoping element (2).

3. Elevator cage according to claim 2, **characterised in that** the damping element (4) is connected pivotally with the basis element (10) or the lowermost telescoping element (12).

4. Elevator cage according to one of the claims 1 to 3, **characterised in that** damping element (4) contains an hydraulic or a pneumatic cylinder.

5. Elevator cage according to claim 1, **characterised in that** each locking element (3a and 3c, respectively) is designed in the form of a swivel hook, which in the locked condition interacts with a locking unit (5a and 5c, respectively), which is designed in the form of a pin.

6. Elevator cage according to one of the claims 1 to 5, **characterised in that** an unlocking element is arranged at the basis element (10).

7. Elevator cage according to one of the claims 1 to 6, **characterised in that** that unlocking elements (16a, 16b, 16c) are arranged at the basis element (10) at intervals from one another.

8. Elevator cage according to claim 1, **characterised in that** the lowermost telescoping element (12) has an end surface (13) directed horizontally with respect to the moving out direction.

9. Elevator cage according to claim 1, **characterised in that** each telescoping element (10, 11) contains at least one limit stopper (8), which - in the extended condition of the cage apron (1) - strikes against a limit stopper (9) of the respective telescoping element (11, 12), which is situated beneath each of the telescoping element (10, 11) equipped with the limit stopper (9).

10. Elevator cage according to claim 1, **characterised by** a switch element (7) which is arranged on the basis element (10) in such a height, that the switch element (7) is actuated in the retracted condition of the cage apron (1) by the lowermost telescoping element (12).

11. Elevator cage according to claim 10, **characterised in that** the unlocking element (16) and the locking element (3a and 3c, respectively) are combined within a particularly spring loaded multi-sided lock, especially triangular lock.

12. Elevator cage according to claim 11, **characterised in that** it contains at least two unlocking elements (16) which by means of a mechanical linkage (6) cooperate with the locking device in such a way that by actuating of one unlocking element the locking device is released.

13. Elevator cage according to claim 7, **characterised in that** each telescoping element (10, 11) is connected with the telescoping element (11, 12) situated beneath one of the telescoping element (10, 11), by means of two laterally arranged telescoping bars (15).

## Revendications

1. Cabine d'ascenseur comprenant un tablier de cabine télescopique et triparti comprenant
- trois éléments télescopiques (10, 11, 12) essentiellement en forme des panneaux, qui sont mobiles entre une position repliée et une position déployée, l'élément télescopique supérieur étant un élément de base (10) qui est fixé non-déplaçable au cabine d'ascenseur et qui dans la position repliée du tablier de cabine (1) essentiellement superpose les autres éléments télescopiques, qui sont mobile par rapport à l'élément de base
- un dispositif de verrouillage, qui peut être actionné à la main et qui verrouille le tablier de cabine dans la position repliée par rapport à la position déployée, le dispositif de verrouillage comprenant au moins un élément de verrouillage (3a et 3c, respectivement), qui est fixé à l'élément de base (10), et au moins une organe de verrouillage (5a et 5c, respectivement), qui est arrangée à l'élément télescopique (11) le plus bas et qui dans la position verrouillée est engrenée avec l'élément de verrouillage,(3a et 3c, respectivement) et
- un élément pour agir sur le mouvement de déploiement du tablier de cabine
**caractérisée en ce que** l'élément qui agit sur le mouvement de déploiement du tablier de cabine (1) est un atténuateur (4), qui freine le mouvement de déploiement, et que au moins un élément de déverrouillage (16) est prévu pour déverrouiller le dispositif de verrouillage.

2. Cabine d'ascenseur selon la revendication 1, **caractérisée en ce que** l'atténuateur (4) est relié avec l'élément télescopique le plus bas.

3. Cabine d'ascenseur selon la revendication 2, **caractérisée en ce que** l'atténuateur (4) est relié pivotant avec l'élément de base (10) ou l'élément télescopique que (12) le plus bas.

4. Cabine d'ascenseur selon l'une des revendications 1 à 3, **caractérisée en ce que** l'atténuateur (4) comprend un cylindre hydraulique ou pneumatique.

5. Cabine d'ascenseur selon la revendication 1, **caractérisée en ce que** chaque élément de verrouillage (3a et 3c, respectivement) a la forme d'un bras pivotant, qui dans la position verrouillée coopère avec un organe de verrouillage (5a et 5c, respectivement) dans la forme d'un tenon.

6. Cabine d'ascenseur selon l'une des revendications 1 à 5, **caractérisée en ce qu'** un élément de déverrouillage est arrangé à l'élément de base (10).

7. Cabine d'ascenseur selon l'une des revendications 1 à 6, **caractérisée en ce que** les éléments de déverrouillage (16a, 16b, 16c) sont arrangés à l'élément de base (10) avec distance latérale.

8. Cabine d'ascenseur selon la revendication 1, **caractérisée en ce que** l'élément télescopique (12) le plus bas a une surface de fermeture (13) dirigée horizontalement par rapport à la direction de déploiement.

9. Cabine d'ascenseur selon la revendication 1, **caractérisée en ce que** chaque élément télescopique (10, 11) a au moins une butée (8), qui dans la position déployée du tablier de cabine (1) bute contre une butée (9) de l'élément télescopique (11, 12), qui est situé sous l'élément télescopique respectif.

10. Cabine d'ascenseur selon la revendication 1, **caractérisée par** un élément de contact (7) qui est arrangé dans une hauteur de sort, que dans la position repliée du tablier de cabine (1) l'élément de contact (7) peut être actionné par l'élément télescopique le plus bas.

11. Cabine d'ascenseur selon la revendication 10, **caractérisée en ce que** l'élément de déverrouillage (16) et l'élément de verrouillage 83a et 3c, respectivement) sont réunis dans une serrure polygonal particulièrement à ressort, particulièrement une serrure triangulaire.

12. Cabine d'ascenseur selon la revendication 10, **caractérisée en ce qu'**il comprend au moins deux éléments de déverrouillage (16), qui coopèrent par moyen d'une connexion mécanique (6) avec le dispositif de verrouillage de sorte, que par actionnement d'un élément de déverrouillage le dispositif de déverrouillage est déverrouillé.

13. Cabine d'ascenseur selon la revendication 7 caractérisée que chaque élément télescopique (10, 11) est relié par moyen de deux barres télescopiques (15), qui sont situées latéralement, avec l'élément télescopique (11, 12) respectif.
